# EUROPÄISCHE PATENTSCHRIFT

(11) **EP 1 846 109 B1**
(45) Veröffentlichungstag und Bekanntmachung des Hinweises auf die Patenterteilung: **04.08.2010**
(21) Anmeldenummer: 06701631.1
(22) Anmeldetag: 01.02.2006
(51) Int. Cl.: A62C 5/02, B01F 3/04

(54) **Schaumlöschvorrichtung und Verfahren zu dessen Betrieb**
Foam extinguishing device and method for operating it
Dispositif d'extinction à mousse et procédé pour faire fonctionner ce dernier

(30) Priorität: 08.02.2005 AT 2002005
(43) Veröffentlichungstag der Anmeldung: 24.10.2007
(73) Patentinhaber: Rosenbauer International Aktiengesellschaft, 4060 Leonding (AT)
(72) Erfinder: ZELLER, Andreas, A-4814 Neukirchen (AT)
(74) Vertreter: Burger, Hannes
(86) Internationale Anmeldenummer: PCT/AT2006/000039
(87) Internationale Veröffentlichungsnummer: WO 2006/084296

(56) Entgegenhaltungen:
- EP-A- 1 029 560
- EP-A- 1 132 115
- DE-A1-102004 004 403

## Beschreibung

Die Erfindung betrifft eine Schaumlöschvorrichtung wie sie im Oberbegriff des Anspruches 1 beschrieben ist sowie ein Verfahren zum Betrieb einer solchen gemäß dem Oberbegriff des Anspruches 18.

Aus der EP 1 132 115 A1 ist eine Vorrichtung zum Zumischen eines komprimierten Gases zu einer schaumbildenden Löschmittelflüssigkeit bekannt. Aus einer Löschmittelquelle mit schaumbildender Löscbmittelflüssigkeit wird dieses durch Druckbeaufschlagung über eine Leitung einer Mischkammer und infolge an eine Auswurfstelle gefördert. In der Förderleitung von der Löschmittelquelle zur Mischkammer ist ein Durchflussmessorgan und ein Druckmessorgan vorgesehen, die mit einer Steuerung kommunikationsverbunden sind. Aus einer Quelle eines komprimierten Gases, gebildet durch zumindest einen Druckbehälter, erfolgt über eine weitere Leitung die Zufuhr des komprimierten Gases zur Mischkammer, wobei in der Leitung zwischen dem Druckbehälter und der Mischkammer ein Sperrorgan, sowie in weiterer Folge ein Druckregelorgan, Durchflussmessorgan und Druckmessorgan vorgesehen sind. Durch die Einbringung des komprimierten Gases in der Mischkammer in die Löschmittelflüssigkeit unter einem, gegenüber dem Druckniveau der Löschmittelflüssigkeit erhöhten Druckniveau kommt es in der Mischkammer zu einer Verwirbelung und homogenen Löschmittel/Gasdispersion, die durch eine Regelung des Betriebsdruckes des Gases durch das Druckregelorgan in Abhängigkeit der Durchflussmenge des Löschmittels, d.h. über die Messung und Auswertung der Volumenströme des komprimierten Gases und des Löschmittels in der Steuerung erreicht wird.

Aus dem Dokument EP 1 029 560 A2 ist eine mobile Pumpeinheit zur Brandbekämpfung bekannt, die mit einer Pumpe zum Ansaugen von Löschwasser aus einem Wasserreservoir ausgerüstet ist und die eine von einer Löschwasserleitung abzweigende, druck und mengen geregelte Druckleitung aufweist, in die ein Schaummittelzumischer und ein diesem nachgeschalteter Verschäumungskanal eingebunden sind. Vor dem Verschäumungskanal mündet in die Druckleitung eine druckgeregelte Druckluftleitung, die an einem Kompressor angeschlossen ist.

Aus dem Dokument DE 10 2004 004 403 A1 ist ein Druckluft-Schaumsystem zur Verwendung beim Feuerlöschen bekannt, umfassend eine Leitung mit einem Durchflusssensor, einem Schaumdosiergerät, eine Luftleitung mit einem Luftmesssensor und mit einem LuftSteuerventil und einer Systemsteuerung. Der Durchflusssensor und der Luftmesssensor sind konfiguriert, um eine Wasser- und Luftfließrate durch die Leitungen zu erfassen. Die Systemsteuerung besitzt einen durch einen Anwender einstellbaren Verhältniseingang und ist konfiguriert, um die erfasste Wasserfließrate und die erfasste Luftfließrate zu messen und über Steuersignale an die Systemsteuerung ein Verhältnis des Luftflusses zum Schaumfluss, basierend auf dem durch den Anwender einstellbaren Mischverhältnis aufrecht zu erhalten.

Aus der weiteren EP 0 295 202 A1 ist eine Dosiervorrichtung zum Beimischen von Additiven zu einem unter Druck stehenden Wasserstrom bekannt. Das schaumbildende Additiv wird durch eine Dosiervorrichtung in einem gewünschten Mischverhältnis in eine, das Löschwasser führende Leitung eingespeist. Für die Aufrechterhaltung des gewünschten Mischverhältrusses dient ein Regelventil in der Additivleitung, dessen Stellglied von einem Regler Stellsignale empfängt. Zur Ermittlung des Istwertes bzw. zur Bildung des Stellsignals wird das Additiv mit einer Additivmessvorrichtung und das Gemisch mit einer Gemischmessvorrichtung volumetrisch gemessen, um auch bei einem schwankenden Wasserdruck in der wasserführenden Leitung stets einen konstanten Druckabfall am Regelventil zu halten, ist ein Druckdifferenzventil in der Additivleitung vorgesehen. Damit wird in Abhängigkeit von schwankenden Druckverhältnissen in der Ausbringung des Löschmittels und den damit bedingten Regelvorgängen einer Löschmittelversorgungseinheit, z.B. drehzahlgeregelter Pumpe, die Additiveinbringung zur Beibehaltung einer konstanten Schaumqualität geregelt

Aufgabe der Erfindung ist es eine Schaumlöschvorrichtung zu schaffen, mittels der eine rasche Regelcharakteristik für die Anpassung des Gasdruckniveaus an das Löschwasserdruckniveau zur Beibehaltung gleichbleibender Löschschaumqualität bei verbrauchsabhängiger Schwankung des Löschmitteldruckniveaus bzw. eine einfache Regelung eines Differenzdruckes erreicht wird.

Diese Aufgabe der Erfindung wird durch die im Kennzeichenteil des Anspruches 1 wiedergegebenen Merkmale erreicht. Der überraschende Vorteil dabei ist, dass ein vorgewählter Differenzdruck, d.h. ein Überdruck, mit dem das Druckgas dem Löschwasser-Schaummittelgemisch zur Bildung des Löschschaums zugeführt wird, automatisch in Abhängigkeit des sich während eines Betriebes der Schaumlöschvorrichtung veränderbaren Druckniveau in der Löschwasser-Druckleitung, in der das Druckniveau in Folge sich ändernder Abgabebedingungen variiert, konstant gehalten wird, wodurch eine, vom gewählten Differenzdruck abhängige Schaumqualität während des Betriebes beibehalten wird und eine Anpassung des gewählten Differenzdruckes unmittelbar und verzögerungsfrei durch einen Regelvorgang im Druckregelorgan, bei Schwankungen des Druckniveaus in der Löschwasser-Druckleitung und dadurch für einen Regelvorgang des Druckregelorgans unmittelbar als Regelparameter das Ist-Druckniveau in der Löschwasser-Druckleitung dient, wodurch weiters eine rasche Regelcharakteristik erreicht wird.

Es ist aber auch eine Ausbildung nach Anspruch 2 vorteilhaft, weil dadurch eine zweistufige Druckminderung erfolgt und damit das Druckregelorgan bereits mit einem verminderten Druckniveaus beaufschlagt wird und damit eine sehr feinfühlige Differenzdruclaegelung erreicht wird.

Vorteilhaft sind auch Ausbildungen nach den Ansprüchen 3 und 4, womit ein automatisierter Betriebsablauf erreicht wird und bestimmte Programmabläufe wählbar sind die auch rasch an sich ändernde Einsatzbedingungen anpassbar sind.

Die in den Ansprüchen 5 bis 7 wiedergegebenen, vorteilhaften Weiterbildungen gewährleisten Ausführungsvarianten zur Anpassung der Schaumlöschvonichtung an konkrete Benutzervorgaben.

Gemäß den in den Ansprüchen 8 und 9 gekennzeichneten, vorteilhaften Weiterbildungen ist eine direkte und einfache Erfassung der für eine exakte Differenzdruckregelung erforderlichen Regelgrößen erreicht.

Von Vorteil sind aber auch Ausbildungen nach den Ansprüchen 10 uns 11, weil dadurch eine Zudosierung eines Schaummittels in den Löschwasserstrom in die Regelvorgänge einbezogen ist und damit der Anteil des Schaummittels regelbar ist.

Es ist aber auch eine Ausbildung nach Anspruch 12 vorteilhaft, weil damit ein vereinfachter Vorrichtungsumfang und Regelungsaufwand erreicht wird.

Es ist aber auch eine Ausbildung nach Anspruch 13 vorteilhaft, weil dadurch eine mobile und vom unmittelbaren Standort der Schaumlöschvorrichtung unabhängige Steuereinrichtung erreicht wird, wodurch diese näher am Ort des Einsatzfalles positionierbar ist und damit von einer Bedienungsperson auf sich ändernde Bedingungen rascher reagiert werden kann.

Eine weitere vorteilhafte Ausbildung kennzeichnet Anspruch 14, wodurch das Steuerungs- und Signalübertragungssystem vereinfacht und eine hohe Betriebssicherheit erreicht wird.

Vorteilhaft sind aber auch Ausbildungen nach den Ansprüchen 15 bis 17, wodurch umfangreiche Kombinationsmöglichkeiten zur Ausgestaltung der Schaumlöscheinrichtung entsprechend von individuellen Vorgaben der Anwender bzw. auch eine Anpassung an unterschiedliche Einsatzbedingungen erreicht werden.

Die Erfindung betritt aber auch ein Verfahren zum Betrieb der erfindungsgemäßen Schaumlöschvorrichtung, wie es im Anspruch 18 gekennzeichnet ist, wodurch es möglich ist, nach vorgegebenen Regelgrößen einen automatisierten Ablauf und eine kostengünstige Variante der Schaumlöschvorrichtung erreicht wird.

Möglich ist aber auch eine Maßnahme nach dem Anspruch 19, wodurch ein breites Regelspektrum gewährleistet ist und je nach den Anforderungen die Beschaffenheit des Löschschaums variiert werden kann.

Schließlich ist aber auch eine Maßnahme nach Anspruch 20 vorteilhaft, weil dadurch ein rascher Regelvorgang erzielt wird.

Zum besseren Verständnis der Erfindung wird diese anhand der in den Figuren dargestellten Ausfühmgsbeispielen näher erläutert.

Es zeigen:
- Fig. 1: eine erfindungsgemäße Schaumlöschvorrichtung anhand eines Vorrichtungs- schemas;
- Fig. 2: eine andere Ausbildung der erfindungsgemäßen Schaumlöschvorrichtung anhand eines Vorrichtungsschemas;
- Fig. 3: zeigt möglich Vorrichtungskombinationen der erfindungsgemäßen Schaumlösch- Vorrichtung.

Einführen sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In der Fig. 1 ist an Hand eines Vorrichtungsschemas eine mögliche Ausbildung einer Schaumlöschvorrichtung 1 gemäß der Erfindung gezeigt. Diese wird im Wesentlichen aus einem Funktionsbereich einer Löschwasser-Versorgungseinrichtung 2 und einer Druckgas-Versorgungseinrichtung gebildet, wobei eine Löschwasser-Druckleitung und eine Gasleitung in eine Begasungsvorrichtung 6 münden, an die zumindest eine Austragsvorrichtung 7 angeschlossen ist.

Die Löschwasser-Versorgungseinrichtung 2 wird nach dem beschriebenen Ausführungsbeispiel durch einen, ein Löschwasser 8 aufnehmenden Tank 9, einer bevorzugt regelbaren Löschwasserpumpe 10 und der Löschwasser-Druckleitung 4 gebildet, in deren Verlauf und der Löschwasserpumpe 10 nachgeordnet, eine Zumischeinrichtung 11 angeschlossen ist, mit der einem Löschwasserstrom ein Löschmittelzusatz, insbesondere ein Schaummittel, zudosiert wird. Derartige Zumischeinrichtungen 11 sind aus dem Stand der Technik bekannte Dosiereinrichtungen und umfassen einen Behälter 12 für den Löschmittelzusatz, eine regelbare Dosierpumpe 13 und eine Einbringvorrichtung 14, z.B. Düsenplatte, mit der eine gleichmäßige Verteilung des Löschmittelzusatzes im Löschwasserstrom erreicht wird.

Die Zudosierung des Löschmittelzusatzes ist sowohl automatisch, in Abhängigkeit verschiedener Parameter z.B. dem Löschwasserdurchsatz bzw. zur Bildung bedarfsabhängiger Konzentrationen, wie aber auch gegebenenfalls manuell regelbar vorgesehen.

In weiterer Folge wird das Löschwasser- Schaummittelgemisch über die Löschwasserdruckleitung 5 der Begasungsvorrichtung 6 zugeführt. In dieser erfolgt die Einbringung eines Gasstromes unter einem in einem vorgegebenen Regelbereich variierbaren Überdruck aus der Druckgas-Versorgungseinrichtung 3.

Die Druckgas- Versorgungseinrichtung 3 wird im Wesentlichen nach dem beschriebenen Ausführungsbeispiel aus zumindest einem Druckgasbehälter 15, z.B. einer Gasflasche 16 und der einen Gasstrom der Begasungsvorrichtung 6 zuführenden Gasleitung 5 gebildet, wobei der Begasungsvorrichtung 6 in der Gasleitung 5 eine Druckregelvorrichtung 17 mit Druckregelorgan 18 vorgeordnet ist.

Die Druckregelvorrichtung 17 ist erfindungsgemäß ein Druckminderventil 19 mit einer Differenzdruck-Regeleinrichtung 20, die im gezeigten Beispiel eine manuellen Stelleinrichtung 21 aufweist mittels der ein Differenzdruck innerhalb eines möglichen Differenzdruckbereiches für den Ausgangsdruck des gasförmigen Mediums und Beaufschlagung des Löschwasserstromes in der Begasungsvorrichtung 6 einstellbar ist. Die Druckregelvorrichtung 17 ist weiter über eine Referenzdruckleitung 22 mit der Löschwasserdruckleitung 4 strömungsverbunden. Damit wird die Differenzdruck-Regeleinrichtung 20 mit dem jeweils, in der Löschwasserdruckleitung 4 anstehenden und durch Mengen- und Abgabeeinflüsse variierenden Druck beaufschlagt, der damit eine Regelgröße für das Ausgangsdruckniveau des Gasstromes bildet um die vorgesehene Druckdifferenz, d.h. den Überdruck des Gasstromes gegenüber dem Druck des Löschwasserstromes und damit auch die Eigenschaften des Löschschaums etwa konstant zu halten.

Das Druckminderventil 19 ist weiters mit einem Ventilationsabgang 23, welcher bevorzugt einen Schalldämpfer 24 aufweist, versehen, um bei einer Reduzierung des Druckes in der Löschwasser-Druckleitung 4 einen raschen Druckausgleich im Gasdruck zu ermöglichen. Des weiteren sind bevorzugt in der Gasleitung 5 dem Druckregelorgan 18 vor- und nachgeordnet Druckanzeiger 25 vorgesehen, wobei der dem Druckregelorgan 18 vorgeordnete Druckanzeiger 25 ein Hochdruckmanometer 26 und der dem Druckregelorgan 18 nachgeordnete Druckanzeiger 25 ein Betriebsdruckmanometer 27 ist. Weiters ist in der Gasleitung 5 zur Vermeidung etwaiger Druckspitzen ein Sicherheitsventil 7 sowie zur Vermeidung des Eindringens des Löschwasser- Schaummittelgemisches in die Druckgas-Versorgungseinrichtung 3 ein Rückschlagventil 29, bevorzugt unmittelbar vor der Begasungsvorrichtung 6 vorgesehen.

In der Begasungsvorrichtung 6, bei derartigen Einrichtungen vielfach auch als Mischkammer bezeichnet, wird der druckreduzierte Gasstrom in das mit dem Löschmittelzusatz versehene Löschwasser eingebracht, wobei der Überdruck des Gasstrom bevorzugt in einem Bereich zwischen 0 bar und 5 bar regelbar ist.

Von der Größe des Überdruckes ist die Eigenschaft des an der Austragsvorrichtung 7 für Löschzwecke ausgebrachten Schaums beeinflussbar, der je nach den Anforderungen an optimalem Löscherfolg ein sog. Trocken- oder Nassschaum sein kann. Dabei ist festzuhalten, das mit zunehmendem Überdruck der Schaum trockener wird.

In der Fig. 2 ist anhand eines Vorrichtungsschemas eine weitere mögliche Ausbildung einer Schaumlöschvorrichtung 1, gemäß der Erfindung, gezeigt. Beispielsweise besteht bei dieser Ausbildungsvariante die Versorgung mit dem Löschwasser über einen Abgang 30, z.B. Hydrant 31, einer Versorgungsleitung 32. Das Löschwasser wird durch die Löschwasserdruckleitung 4 und Zumischeinrichtung 11, wie diese beispielhaft in Fig. 1 beschrieben ist der Begasungsvorrichtung 6 und weiter der Austragvorrichtung 7 zugeführt.

Des weiteren weist die Schaumlöschvorrichtung 1 die Druckgas-Versorgungseinrichtung 2 auf, mit der dem Löschwasser-Schaummittelgemisch in der Begasungsvorrichtung 6 ein Druckgas, insbesondere Druckluft, aus einem Drucklufterzeuger 33, z.B. Kolbenkompressor, Rotationskolbenkompressor, etc., zur Schaumbildung zugeführt wird.

Die Druckgas-Versorgungseinrichtung 3 ist nach diesem gezeigten Ausführungsbeispiel für eine 2-stufige Druckminderung ausgelegt. In einer ersten Stufe wird der vom Drucklufterzeuger 33 direkt oder einem Druckspeicher, wie in unterbrochenen Linien gezeigt, anstehende Gasdruck durch ein, auf ein vorgewähltes Druckniveau einstellbaren Druckminderventil 34, auf ein etwas größer als einem maximal Ausgangsdruck entsprechendes Druckniveau reduziert.

Die zweite Druckminderstufe wird durch die bereits in Fig. 1 beschriebene Druckregelvorrichtung 17 gebildet, welche nach diesem Ausführungsbeispiel eine fernregelbare, motorisch betriebene, Stelleinrichtung 21 aufweist, die von einer Steuerungseinrichtung 35 zur Versorgung mit Energie und Steuersignalen über eine Leitung 36 versorgt wird.

Weiter ist das Druckregelorgan 18 der Druckregelvorrichtung 17 über die Referenzdruckleitung 22 mit der Löschwasser-Druckleitung 4 leitungsverbunden, an der beispielsweise ein Referenzdruckmanometer 37 als Anzeigeinstrument angeschlossen ist.

Zur Regelung des erforderlichen bzw. eines vorgewählten Gasdruckes in der Druckgas- Versorgungseinrichtung 3 ist nun weiters in der vom Druckregelorgan 18 zur Begasungsvorrichtung 6 führenden Gasleitung 5 ein Gasdrucksensor 37 vorgesehen und in der Referenzdruckleitung 22 ein Drucksensor 38 zur laufenden Ermittlung des Ist-Druckniveaus in der Löschwasser-Druckleitung 4 angeordnet. Der Gasdrucksensor 37 und der Drucksensor 38 sind über Leitungen 39, 40 mit der Steuereinrichtung 35 leitungsverbunden.

Die Regelung und Steuerung der Schaumlöschvorrichtung 1 erfolgt mittels der Steuereinrichtung 35, nach in einem Steuerungsprogramm hinterlegten Steuerungsparametern bzw. durch Wahl des Betriebszustandes an einem Eingabeterminal 39 der Steuereinrichtung 35 anhand vorwählbarer Programme für unterschiedliche Anforderungen wie sie bei Einsätzen und Betrieb der Schaumlöscheinrichtung 1 auftreten können.

Damit wird eine automatisch ablaufende Regelung erzielt und ein gewünschter oder vorgewählter Überdruck des Gasstromes gegenüber dem jeweiligen Ist-Druckniveau in der Löschwasser-Druckleitung 4 durch entsprechende Änderung der Einstellung des Druckregelorgans 18 mittels über die Steuereinrichtung 35 beaufschlagten Stelleinrichtung 21, erzielt.

Steuerungsparameter sind im Wesentlichen das Ist-Druckniveau in der Löschwasser-Druckleitung 4 und der ausgehend von diesem Druckniveau zur Erzielung einer vorgegebenen Schaumeigenschaft erforderliche Gasdruck mit dem der Gasstrom in die Begasungsvorrichtung 6 einzuleiten ist.

Zu erwähnen ist weiters, dass es selbstverständlich auch im Rahmen der Erfindung liegt, anstelle der Leitungen 36, 39, 40 die Signalübertragung zur Ansteuerung der Stelleinrichtung 21 des Druckregelorgans 18 und die Signalübertragung zwischen dem Gasdrucksensor 37 und Drucksensor 38 und der Steuereinrichtung 35 drahtlose mittels Funkeinrichtung, insbesondere im Kurzwellenbereich, vorzunehmen, womit eine leitungsunabhängige und mobile Steuereinrichtung 35 erreicht wird, mit der es gegebenenfalls möglich ist, Steuerungsvorgänge unmittelbar vom Einsatzort an die davon entfernte Druckregelvorrichtung 17 zu übertragen.

Dazu ist die Steuereinrichtung 35 mit einer Signalempfangs- und Sendevorrichtung 40 ausgestattet und die Stelleinrichtung 21 des Druckregelorgans 18 mit einem Signalempfänger 41 und der Gasdrucksensor 37 und Drucksensor 38 mit Signalsender 43 zu versehen.

Nach einer weiteren bevorzugten Ausführung ist es selbstverständlich möglich, auch den Drucklufterzeuger 33 bzw. einen Antrieb 41 eines in der Gasleitung 5 vor der Druckregelvorrichtung 17 vorgesehenen Stellventils 44 über eine Leitung 45 oder auch drahtlos anzusteuern.

Für eine leitungsgebundene Übertragung von Steuersignalen ist die Anwendung eines Bus-Systems wegen des geringeren Verdrahtungs- und Steuerungsaufwandes und der erhöhten Betriebssicherheit zu empfehlen. Insbesondere eignet sich dazu ein ASi- Bussystem.

Zur Versorgung des Antriebes der Stelleinrichtung 21 sowie des Antriebes 43 aber auch des Drucklufterzeugers 33 ist bei einer Ausbildung der Schaumlöschvorrichtung 1 mit drahtloser Signalübertragung oder Bus- System zwischen den Aktoren und der Steuereinrichtung 35 eine interne Energieversorgung über eine Energiequelle 46, z.B. über einen Akku 47, oder eine externe Versorgung von einem Einsatzfahrzeug beispielsweise vorgesehen.

Fig. 3 zeigt die Schaumlöschvorrichtung 1 mit möglichen Ausführungskombinationen zur Versorgung mit dem gasförmigen Medium und dem Löschwasser bzw. dem Löschwasser-Schaummittelgemisch. Im Blockbild 3a der Fig. 3 sind als mögliche Vornchtungsvarianten zur Einspeisung des gasförmigen Mediums, insbesondere von Druckluft in die Gasleitung 5 mit der Druckregelvorrichtung 17 beispielhaft der Drucklufterzeuger 33, z.B. ein Kolbenkompressor, Rotationsdrucklufterzeuger etc. und als weitere Möglichkeit die Versorgung über den Druckgasbehälter 15, z.B. die Gasflasche 16, wobei jedoch bevorzugt eine Flaschenbatterie zweckmäßig ist, zu entnehmen.

Um Druckschwankungen gering zu halten bzw. ständige Regelvorgänge des Drucklufterzeugers 33 zu vermeiden, ist es weiter möglich - wie in unterbrochenen Linien gezeigt - dem Drucklufterzeuger 33 einen Speicherbehälter 48 nachzuordnen.

In der Fig. 3 wurde beispielhaft die Druckregelvorrichtung 17, wie bereits unter Fig. 2 beschrieben, mit automatischer Differenzdruckregelung mittels der Steuereinrichtung 35, Drucksensoren 37, 38 und motorischer Stelleinrichtung 21 gewählt. Selbstverständlich kann anstelle dieser Ausbildung auch die unter Fig. 1 beschriebene manuelle Druckgas-Versorgungseinrichtung 3 zur Anwendung gelangen.

Zur Versorgung mit dem Löschwasser bzw. Löschwasser-Schaummittelgemisch bestehen, wie dem Blockbild 3b in der Fig.3 zu entnehmen die Möglichkeiten mit der Löschwasserpumpe 10 und einer Vormischeinrichtung 49, um das Schaummittel in die Pumpenansaugleitung zuzuführen. Möglich ist aber auch das Löschwasser-Schaummittelgemisch in einem druckbeaufschlagten Behälter 50 als so genannten "Premix" vorrätig zu halten und der Löschwasser-Druckleitung 4 auf direktem Weg zuzuführen.

Dem Blockbild 3c sind weiter die Möglichkeiten mit einem druckbeaufschlagten Wassertank 51 oder der Löschwasserpumpe 10 oder der unter Druck stehenden Versorgungsleitung 32 zu entnehmen. In diesen Fällen ist die Zumischeinrichtung 11 für die Zudosierung eines Schaummittels nachgeordnet.

Durch die beispielhaft angeführten Kombinationsmöglichkeiten für die Versorgung mit dem gasförmigen Medium sowie dem Löschwasser bzw. Löschwasser-Schaummittelgemisch und der manuellen bzw. automatisierten Druckregelvorrichtung 17 können vielfältige Anforderungen von Benutzern erfüllt werden und die erfmdungsgemäße Schaumlöschvorrichtung 1 entsprechend diesen Wünschen ausgebildet werden.

Die Ausführungsbeispiele zeigen mögliche Ausführungsvarianten der Schaumlöschvorrichtung, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mitumfasst, der durch die Ansprüche definiert wird.

Der Ordnung halber sei abschließend darauf hingewiesen, dass zum besseren Verständnis des Aufbaus der Schaumlöschvorrichtung diese bzw. deren Bestandteile teilweise unmaßstäblich und/oder vergrößert und/oder verkleinert dargestellt wurden.

Die den eigenständigen erfinderischen Lösungen zugrunde liegende Aufgabe kann der Beschreibung entnommen werden.

Vor allem können die einzelnen in den Fig. 1, 2 und 3 gezeigten Ausführungen den Gegenstand von eigenständigen, erfindungsgemäßen Lösungen bilden. Die diesbezüglichen erfindungsgemäßen Aufgaben und Lösungen sind den Detailbeschreibungen dieser Figuren zu entnehmen.

### Bezugszeichenaufstellung

- 1: Schaumlöschvorrichtung
- 2: Löschwasser-Versorgungseinrichtung
- 3: Druckgas-Versorgungseinrichtung
- 4: Löschwasser-Druckleitung
- 5: Gasleitung

- 6: Begasungsvorrichtung
- 7: Austragsvorrichtung
- 8: Löschwasser
- 9: Tank
- 10: Löschwasserpumpe

- 11: Zumischeinrichtung
- 12: Behälter
- 13: Dosierpumpe
- 14: Einbringvorrichtung
- 15: Druclcgasbehälter

- 16: Gasflasche
- 17: Druckregelvorrichtung
- 18: Druckregelorgan
- 19: Druckminderventil
- 20: Differenzdruck-Regeleinrichtung

- 21: Stelleinrichtung
- 22: Referenzdruckleitung
- 23: Ventilationsabgang
- 24: Schalldämpfer
- 25: Druckanzeiger

- 26: Hochdruckmanometer
- 27: Betriebsdruckmanometer
- 28: Sicherheitsventil
- 29: Rückschlagventil
- 30: Abgang

- 31: Hydrant
- 32: Versorgungsleitung
- 33: Drucklufterzeuger
- 34: Druckminderventil
- 35: Steuereinrichtung

- 36: Leitung
- 37: Gasdrucksensor
- 38: Drucksensor
- 39: Eingabeterminal
- 40: Signalempfangs- und Sendeeinrichtung

- 41: Signalempfänger
- 42: Signalsender
- 43: Antrieb
- 44: Stellventil
- 45: Leitung

- 46: Energiequelle
- 47: Akku
- 48: Speicherbehälter
- 49: Vormischeinrichtung
- 50: Behälter

- 51: Wassertank

## Patentansprüche

1. Schaumlöschvorrichtung (1) mit einer Löschwasser-Versorgangseinrichtung (2) für ein Löschwasser- Schaummittelgemisch und mit einer Druckgas-Versorgungseinrichtung (3) mit einer Druckregelvorrichtung (17) für ein gasförmiges Medium, insbesondere Druckluft, und mit einer Begasungsvorrichtung (6), in der das Medium dem Löschwasser-Schaummittelgemisch zugeführt wird und mit zumindest einer, an einen Ausgang der Begasungsvorrichtung (6) angeschlossenen Austragsvorrichtung (7) und die Druckregelvorrichtung (17) als regelbares Druckminderventil (19) ausgeführt ist und über eine Stelleinrichtung (21) eines Druckregelorgans (18) einen Ausgangsdruck des Mediums in einem vorwählbaren Differenzdruckbereich zu einem über eine mit der Löschwasser-Druckleitung (4) strömungsverbundenen Referenzdruckleitung (22) als Referenzdruck an der Stelleinrichtung (21) anstehenden Druckniveau des Löschwasserstromes bildet, **dadurch gekennzeichnet, dass** eine Differenzdruck-Regeleinrichtung (20) der Druckregelvorrichtnng (17) einen einstellbaren Differenzdruckregelbereich für einen Überdruck des Gasstromes gegenüber dem Referenzdruck des Löschwasserstromes zwischen 0 und 5 bar aufweist.

2. Schaumlöschvorrichtung (1) nach Anspruch 1, **dadurch gekennzeichnet, dass** in der Gasleitung (5) dem Druckregelorgan (19) vorgeordnet ein manuell regelbares Druckminderventil (34) angeordnet ist.

3. Schaumlöschvorrichtung (1) nach Anspruch 1 oder 2, **dadurch gekennzeichnet, dass** das Druckregelorgan (19) mit einer Steuereinrichtung (35) kommunikationsverbunden ist.

4. Schaumlöschvorrichtung (1) nach Anspruch 3, **dadurch gekennzeichnet, dass** die Steuereinrichtung (35) durch einen Rechner mit Datenspeicher und Eingabevorrichtung (39) gebildet ist.

5. Schaumlöschvorrichtung (1) nach Anspruch 1, **dadurch gekennzeichnet, dass** die Stelleinrichtung (21) manuell verstellbar ausgebildet ist.

6. Schaumlöschvorrichtung (1) nach Anspruch 1, **dadurch gekennzeichnet, dass** die Stelleinrichtung (21) mit einem motorischen Verstellantrieb versehen ist.

7. Schaumlöschvorrichtung (1) nach einem der Ansprüche 3 bis 6, **dadurch gekennzeichnet, dass** der Verstellantrieb mit der Steuereinrichtung (35) leitungsverbunden ist

8. Schaumlöschvorrichtung (1) nach einem der Ansprüche 2 bis 7, **dadurch gekennzeichnet, dass** in der Löschwasser-Druckleitung (4) bzw. der Referenzdruckleitung (22) ein mit der Steuereimichtung (35) leitungsverbundener Drucksensor (38) angeordnet ist.

9. Schaumlöschvorrichtung (1) nach einem der Ansprüche 2 bis 8, **dadurch gekennzeichnet, dass** in der Gasleitung (5), dem Druckregelorgan (19) nachgeordnet ein mit der Steuereinrichtung (35) leitungsverbundener Gasdrucksensor (37) angeordnet sind.

10. Schaumlöschvorrichtung (1) nach einem der Ansprüche 1 bis 9, **dadurch gekennzeichnet, dass** ein Schaummittel zur Bildung des Löschwasser- Schaummittelgemisches über eine Zumischeimichtung (11) einem Löschwasserstrom zugeführt wird.

11. Schaumlöschvorrichtung (1) nach Anspruch 10, **dadurch gekennzeichnet, dass** die Zumischeinrichtung (11) bzw. eine Dosierpumpe (13) der Zumischeinrichtung (11) mit der Steuereinrichtung (35) leitungsverbunden ist.

12. Schaumlöschvorrichtung (1) nach einem der Ansprüche 1 bis 11, **dadurch gekennzeichnet, dass** das Löschwasser- Schaummittelgemisch der Löschwasser-Versorgungseinrichtung (2) aus einem druckbeaufschlagten Behälter (50) zugeführt wird.

13. Schaumlöschvorrichtung (1) nach einem der Ansprüche 1 bis 12, **dadurch gekennzeichnet, dass** das Löschwasser für den Löschwasserstrom der Löschwasser- Versorgungseinrichtung (2) aus einer unter Druck stehenden Versorgungsleitung (32), oder einem unter Druck stehenden Wassertank (51), oder durch Förderung mit einer Löschwasserpumpe (10) aus einem drucklosen Tank (9) zugeführt wird.

14. Schaumlöschvorrichtung (1) nach einem der Ansprüche 10 bis 13, **dadurch gekennzeichnet, dass** eine Kommunikationsverbindung zwischen der Steuereinrichtung (35) und Druckregelorgan (19) und Gasdrucksensor (37) und Drucksensor (3) und Zumischeinrichtung (11) durch ein Bus- System, insbesondere einem ASi- Bussystem gebildet ist.

15. Schaumlöschvorrichtung (1) nach einem der Ansprüche 10 bis 14, **dadurch gekennzeichnet, dass** eine Signalübertragung zwischen der Steuereinrichtung (35) und Druckregelorgan (19) und Gasdrucksensor (37) und Drucksensor (38) und Zumischeinrichtung (11) drahtlos, insbesondere über Kurzwellenfrequenz erfolgt.

16. Schaumlöscheinrichtung (1) nach einem der Ansprüche 13 bis 15, **dadurch gekennzeichnet, dass** das Schaummittel in einer der Löschwasserpumpe (10) vorgeordneten Vormischeinrichtung (49) dem Löschwasserstrom zugeführt wird.

17. Schaumlöschvorrichtung nach einem der Ansprüche 1 bis 16, **dadurch gekennzeichnet, dass** die Versorgung mit dem Druckgas aus zumindest einem Druckbehälter (15), bevorzugt einer Flaschenbatterie oder einem Kompressor (33) erfolgt.

18. Verfahren zum Betrieb einer Schaumlöschvorrichtung (1) nach einem der Ansprüche 1 bis 17, **dadurch gekennzeichnet, dass** während eines Durchflusses des Löschwasser-Schaummittelgemisches durch die Löschwasser-Druckleitung (4) ein Referenzdruckwert durch permanente Erfassung eines Ist-Druckniveaus in der Löschwasser-Druckleitung (4) ermittelt wird und ausgehend von dem ermittelten Druckniveau in einem Regelvorgang der Differenz-Druckregeleinrichtung (20) der Druckregelvorrichtung (17) nach einer in einer Steuereinrichtung (35), bzw, einem Datenspeicher eines Rechners und/oder Programmmoduls vorgegebenen Regelmatrix oder variierbarer Regelgröße ein vorgegebener Soll-Druck des der Begasungsvorrichtung (6) zugeführten Gasstromes auf ein Druckniveau von etwa 0 bar bis 5 bar über das Druckniveau des Ist-Druckes des Löschwasserstromes geregelt wird.

19. Verfahren nach Anspruch 18, **dadurch gekennzeichnet, dass** der Soll-Druck des der Begasungsvorrichtung (6) zugeführten Gasstromes durch manuelle Einstellung an der Stelleinrichtung (21) gewählt wird.

20. Verfahren nach Anspruch 18 oder 19, **dadurch gekennzeichnet, dass** das Druckniveau des Gasstromes bevorzugt vor Eintritt in die Druckregelvorrichtung (17) in einer ersten Druckminderstufe durch ein der Druckregelvorrichtung (17) vorgeordnetes Druckminderventil (34) reduziert wird.

## Claims

1. Foam extinguisher device (1) with an extinguisher water supply unit (2) for an extinguisher water-foaming agent mixture and with a pressurising gas supply unit (3) with a pressure regulating device (17) for a gaseous medium, in particular compressed air, and with a gas injection mechanism (6) in which the medium is delivered to the extinguisher water-foaming agent mixture, and with at least one discharge mechanism (7) connected to an outlet of the gas injection mechanism (6), and the pressure regulating device (17) is provided in the form of a controllable pressure reducing valve (19), and an output pressure of the medium is adapted within a pre-selectable differential pressure range via an adjusting device (21) of a pressure-regulating element (18) to a pressure level of the flow of extinguisher water prevailing at the adjusting device (21) constituting a reference pressure via a reference pressure line (22) with a flow connection to the extinguisher water pressurizing line (4), **characterized in that** a differential pressure control unit (20) of the pressure regulating device (17) has an adjustable differential pressure control range of between 0 and 5 bar for an over-pressure of the gas flow relative to the reference pressure of the flow of extinguisher water.

2. Foam extinguisher device (1) as claimed in claim 1, **characterised in that** a manually controllable pressure reducing valve (34) is disposed in the gas line (5) upstream of the pressure-regulating element (19).

3. Foam extinguisher device (1) as claimed in claim 1 or 2, **characterised in that** the pressure-regulating element (19) has a connection communicating with a control unit (35).

4. Foam extinguisher device (1) as claimed in claim 3, **characterised in that** the control unit (35) is provided in the form of a computer with a data memory and input device (39).

5. Foam extinguisher device (1) as claimed in claim 1, **characterised in that** the adjusting device (21) is designed to be manually settable.

6. Foam extinguisher device (1) as claimed in claim 1, **characterised in that** the adjusting device (21) is provided with a motor-driven displacement drive.

7. Foam extinguisher device (1) as claimed in one of claims 3 to 6, **characterised in that** the displacement drive is wired to the control unit (35).

8. Foam extinguisher device (1) as claimed in one of claims 2 to 7, **characterised in that** a pressure sensor (38) wired to the control unit (35) is provided in the extinguisher water pressurising line (4) respectively the reference pressure line (22).

9. Foam extinguisher device (1) as claimed in one of claims 2 to 8, **characterised in that** a gas pressure sensor (37) wired to the control unit (35) is disposed in the gas line (5) downstream of the pressure-regulating element (19).

10. Foam extinguisher device (1) as claimed in one of claims 1 to 9, **characterised in that** a foaming agent for forming the extinguisher water-foaming agent mixture is delivered to a flow of extinguisher water via a mixing unit (11).

11. Foam extinguisher device (1) as claimed in claim 10, **characterised in that** the mixing unit (11) and a metering pump (13) of the mixing unit (11) are wired to the control unit (35).

12. Foam extinguisher device (1) as claimed in one of claims 1 to 11, **characterised in that** the extinguisher water-foaming agent mixture is delivered to the extinguisher water supply unit (2) from a pressurised container (50).

13. Foam extinguisher device (1) as claimed in one of claims 1 to 12, **characterised in that** the extinguisher water for the flow of extinguisher water is delivered to the extinguisher water supply unit (2) from a pressurised supply line (32), or a pressurised water tank (51), or from a pressureless tank (9) by conveying it with an extinguisher water pump (10).

14. Foam extinguisher device (1) as claimed in one of claims 10 to 13, **characterised in that** a communication connection is provided between the control unit (35) and pressure-regulating element (19) and gas pressure sensor (37) and pressure sensor (3) and mixing unit (11) by means of a bus system, in particular an ASi bus system.

15. Foam extinguisher device (1) as claimed in one of claims 10 to 14, **characterised in that** signals are transmitted wirelessly between the control unit (35) and pressure-regulating element (19) and gas pressure sensor (37) and pressure sensor (38) and mixing unit (11) takes place wirelessly, in particular via short wave frequency.

16. Foam extinguisher device (1) as claimed in one of claims 13 to 15, **characterised in that** the foaming agent is delivered to the flow of extinguisher water from a pre-mixing unit (49) disposed upstream of the extinguisher water pump (10).

17. Foam extinguisher device as claimed in one of claims 1 to 16, **characterised in that** the pressurising gas is supplied from at least one pressurised container (15), preferably a battery of bottles or a compressor (33).

18. Method of operating a foam extinguisher device (1) as claimed in one of claims 1 to 17, **characterised in that**, as the extinguisher water-foaming agent mixture circulates through the extinguisher water pressurising line (4), a reference pressure value of an actual pressure level in the extinguisher water pressurising line (4) is determined by a permanent detection system and, on the basis of the pressure level determined, a predefined desired pressure of the gas flow delivered to the gas injection mechanism (6) is regulated in a control procedure of the differential pressure control unit (20) of the pressure regulating device (17) to a pressure level of approximately 0 to 5 bar above the pressure level of the actual pressure of the extinguisher water flow using a predefined control matrix or variable control variable in a control unit (35) or a data memory of a computer and /or programme module.

19. Method as claimed in claim 18, **characterised in that** the desired pressure of the gas flow delivered to the gas injection mechanism (6) can be selected by means of a manual setting at the adjusting device (21).

20. Method as claimed in one of claims 18 or 19, **characterised in that** the pressure level of the gas flow is reduced in a first pressure reducing stage by means of a pressure reducing valve (34) disposed upstream of the pressure regulating device (17), preferably prior to entering the pressure regulating device (17).

## Revendications

1. Système d'extinction au moyen de mousse (1) comportant un dispositif d'alimentation en eau d'extinction (2) pour un mélange eau d'extinction-agent moussant, un dispositif d'alimentation en gaz sous pression (3), un système de réglage de la pression (17) pour un fluide gazeux, en particulier de l'air comprimé, et un système de gazage (6) dans lequel le fluide est introduit dans le mélange eau d'extinction-agent moussant et au moins un dispositif de décharge (7) raccordé à une sortie du système de gazage (6). Le système de réglage de la pression (17) est réalisé sous forme de soupape de réduction de la pression réglable (19) et établit, par le biais d'un dispositif de réglage (21) d'un organe de réglage de la pression (18), une pression de sortie du fluide dans une gamme de pression différentielle préalablement sélectionnable à un niveau de pression, du flux d'eau d'extinction, en cours sur le dispositif de réglage (21), en tant que pression de référence par le biais d'une conduite de pression référentielle (22) raccordée à la conduite sous pression d'eau d'extinction (4). Le système se caractérise en ceci qu'un dispositif de réglage de la pression différentielle (20) du système de réglage de la pression (17) présente une gamme de réglage de la pression différentielle réglable, pour une surpression du flux de gaz par rapport à la pression référentielle du flux d'eau d'extinction, située entre 0 et 5 bars.

2. Système d'extinction au moyen de mousse (1) selon la revendication 1, **caractérisé en ce qu'**on a placé, dans la conduite de gaz (5), en amont de l'organe de réglage de la pression (19), une soupape de réduction de la pression (34) réglable à la main.

3. Système d'extinction au moyen de mousse (1) selon la revendication 1 ou 2, **caractérisé en ce que** l'organe de réglage de la pression (19) est raccordé à un dispositif de commande (35) de manière à pouvoir communiquer avec lui.

4. Système d'extinction au moyen de mousse (1) selon la revendication 3, **caractérisé en ce que** le dispositif de commande (35) est constitué d'un ordinateur équipé d'une mémoire et d'un système de saisie (39).

5. Système d'extinction au moyen de mousse (1) selon la revendication 1, **caractérisé en ce que** le dispositif de réglage (21) est conçu de manière à pouvoir être réglé à la main.

6. ystème d'extinction au moyen de mousse (1) selon la revendication 1, **caractérisé en ce que** le dispositif de réglage (21) est équipé d'un entraînement à moteur.

7. Système d'extinction au moyen de mousse (1) selon l'une quelconque des revendications 3 à 6, **caractérisé en ce que** l'entraînement est raccordé au dispositif de commande (35) au moyen d'un fil.

8. Système d'extinction au moyen de mousse (1) selon l'une quelconque des revendications 2 à 7, **caractérisé en ce qu'**on a disposé, dans la conduite sous pression d'eau d'extinction (4) ou dans la conduite de pression référentielle (22), un capteur de pression (38) raccordé au dispositif de commande (35) au moyen d'un fil.

9. Système d'extinction au moyen de mousse (1) selon l'une quelconque des revendications 2 à 8, **caractérisé en ce qu'**on a disposé, dans la conduite de gaz (5), un capteur de la pression du gaz (37) raccordé au dispositif de commande (35) au moyen d'un fil, capteur placé en aval de l'organe de réglage de la pression (19).

10. Système d'extinction au moyen de mousse (1) selon l'une quelconque des revendications 1 à 9, **caractérisé en ce qu'**un agent moussant est introduit dans un flux d'eau d'extinction par le biais d'un dispositif de mélange (11) pour former le mélange eau d'extinction-agent moussant.

11. Système d'extinction au moyen de mousse (1) selon la revendication 10, **caractérisé en ce que** le dispositif de mélange (11) ou une pompe de dosage (13) du dispositif de mélange (11) est raccordé au dispositif de commande (35) au moyen d'un fil.

12. Système d'extinction au moyen de mousse (1) selon l'une quelconque des revendications 1 à 11, **caractérisé en ce que** le mélange eau d'extinction-agent moussant est amené vers le dispositif d'alimentation en eau d'extinction (2) à partir d'un récipient sous pression (50).

13. Système d'extinction au moyen de mousse (1) selon l'une quelconque des revendications 1 à 12, **caractérisé en ce que** l'eau d'extinction, pour le flux d'eau d'extinction du dispositif d'alimentation en eau d'extinction (2), est amené à partir d'une conduite d'alimentation sous pression (32) ou d'un réservoir d'eau sous pression (51) ou à partir d'un réservoir exempt de pression (9) par refoulement à l'aide d'une pompe à eau d'extinction (10).

14. Système d'extinction au moyen de mousse (1) selon l'une quelconque des revendications 10 à 13, **caractérisé en ce qu'**une liaison de communication est établie entre le dispositif de commande (35), l'organe de réglage de la pression (19), le capteur de la pression du gaz (37), le capteur de pression (3) et le dispositif de mélange (11) au moyen d'un système de bus, en particulier d'un système de bus ASi.

15. Système d'extinction au moyen de mousse (1) selon l'une quelconque des revendications 10 à 14, **caractérisé en ce que** la transmission de signaux entre le dispositif de commande (35), l'organe de réglage de la pression (19), le capteur de la pression du gaz (37), le capteur de pression (38) et le dispositif de mélange (11) se fait sans fil, en particulier par le biais de la fréquence à ondes courtes.

16. Système d'extinction au moyen de mousse (1) selon l'une quelconque des revendications 13 à 15, **caractérisé en ce que** l'agent moussant est introduit dans le flux d'eau d'extinction dans un dispositif de mélange préalable (49) placé en amont de la pompe à eau d'extinction (10).

17. Système d'extinction au moyen de mousse (1) selon l'une quelconque des revendications 1 à 16, **caractérisé en ce que** l'alimentation en gaz sous pression se fait à partir d'au moins un récipient sous pression (15), de préférence à partir d'une batterie de bouteilles ou d'un compresseur (33).

18. Procédé pour faire fonctionner un système d'extinction au moyen de mousse (1) selon l'une quelconque des revendications 1 à 17, **caractérisé en ce que**, pendant un écoulement du mélange eau d'extinction-agent moussant dans la conduite sous pression d'eau d'extinction (4), une valeur de pression référentielle est déterminée par le relevé permanent d'un niveau de pression réelle dans la conduite sous-pression d'eau d'extinction (4) et, à partir du niveau de pression déterminé, une pression théorique prédéfinie du flux de gaz amené vers le système de gazage (6) est réglée à un niveau de pression compris entre environ 0 et 5 bars au-dessus du niveau de la pression réelle du flux d'eau d'extinction lors d'une opération de réglage du dispositif de réglage de la pression différentielle (20) du système de réglage de la pression (17), conformément à une matrice de réglage prédéfinie dans un dispositif de commande (35) ou la mémoire de l'ordinateur et/ou un module de programme ou conformément à une grandeur de réglage variable.

19. Procédé selon la revendication 18, **caractérisé en ce qu'**on sélectionne la pression théorique du flux de gaz amené vers le système de gazage (6) par un réglage manuel au niveau du dispositif de réglage (21).

20. Procédé selon la revendication 18 ou 19, **caractérisé en ce que** le niveau de pression du flux de gaz est réduit, de préférence avant son entrée dans le système de réglage de la pression (17), lors d'une première étape de réduction de la pression, au moyen d'une soupape de réduction de la pression (34) placée en amont du système de réglage de la pression (17).
